# EUROPÄISCHE PATENTANMELDUNG

(11) **EP 1 524 182 A2**
(43) Veröffentlichungstag der Anmeldung: **20.04.2005**
(21) Anmeldenummer: 04021303.5
(22) Anmeldetag: 08.09.2004
(51) Int. Cl.: B63B 17/02

(54) **Gestängeanordnung für verfahrbare Bootsverdecke**

(30) Priorität: 19.09.2003 DE 10343983; 10.07.2004 DE 102004035287
(71) Anmelder: Bootssattlerei WENDLING GmbH, 88605 Sauldorf (DE)
(72) Erfinder: Bücheler, Herbert, 88637 Thalheim (DE)
(74) Vertreter: Schmidt, Ursula, Dipl.-Ing. (FH)

(57) **Zusammenfassung**

Die Erfindung betrifft eine Gestängeanordnung für verfahrbare Bootsverdecke, bestehend aus wenigstens einem rohrartigen Hauptbügel, an dem wenigstens ein weiterer Abzweigbügel befestigt ist.

Die Aufgabe, die darin besteht, eine Gestängeanordnung der eingangs genannten Art so weiterzubilden, dass das Einfahren des Verdecks auf einfache Art und Weise von einer Person ausgeführt werden kann und dass das ungewollte, gegenseitige Absperren beim Schwenkvorgang der einzelnen Abzweigbügel sicher verhindert wird, wird erfindungsgemäß dadurch gelöst, dass wenigstens der Hauptbügel (3) mindestens eine Haltevorrichtung (7) aufweist, die derart ausgebildet und angeordnet ist, dass sie den Abzweigbügel (5) beim Einklappen gegen den Hauptbügel (3) zieht und dadurch fixiert.

## Beschreibung

Die Erfindung betrifft eine Gestängeanordnung für verfahrbare Bootsverdecke, bestehend aus wenigstens einem rohrartigen Hauptbügel, an dem wenigstens ein weiterer Abzweigbügel befestigt ist, der im eingeklappten Zustand am Hauptbügel anliegt.

Die meisten bekannten Verdecke für Boote, Yachten und ähnliche Wasserfahrzeuge haben neben einem Verdecksbezug eine rohrartige Gestängekonstruktion als tragendes und haltendes Teil. Die Gestänge lassen sich in irgendeiner Form zusammenklappen und platzsparend im Schiffskörper verstauen oder auf dem Schiff ablegen, wenn kein Verdeck benötigt wird.

Das Gestänge besteht meist aus einem Hauptbügel, der mit dem Schiffskörper fest verbunden ist und/oder schwenkbar angeordnet ist. An diesem Hauptbügel sind weitere Abzweigbügel klapp- oder verschwenkbar angeordnet, an denen wiederum - meist kürzere - Abzweigbügel schwenkbar befestigt sind. Die Abzweigbügel werden beim Einfahren des Verdeckes so gegeneinander geschwenkt, dass sich im eingeklappten Zustand alle Abzweigbügel gegen den Hauptbügel anlegen und meist deckungsgleich aufeinander liegen.

Nachteilig ist, dass beim Zusammenklappen des Verdecks sich oftmals die kürzeren Abzweigbügel, die so eingeklappt werden, dass sie an den größeren Abzweigbügeln, an denen sie befestigt sind, anliegen, infolge gegensätzlicher Klappbewegungen der größeren Abzweigbügel, wieder öffnen und sich gegenseitig absperren.

Es ist deshalb Aufgabe der Erfindung, eine Gestängeanordnung der eingangs genannten Art so weiterzubilden, dass das Einfahren des Verdecks auf einfache Art und Weise von einer Person ausgeführt werden kann und dass das ungewollte, gegenseitige Absperren beim Schwenkvorgang der einzelnen Abzweigbügel sicher verhindert wird.

Die erfindungsgemäße Aufgabe wird dadurch gelöst, dass wenigstens der Hauptbügel mindestens eine Haltevorrichtung aufweist, die derart ausgebildet und angeordnet ist, dass sie den Abzweigbügel beim Einklappen gegen den Hauptbügel zieht und fixiert.

Mit der erfindungsgemäßen Gestängeanordnung wird es möglich, auf einfache Art und Weise verfahrbare Bootsverdecke zusammenzuklappen beziehungsweise aufzurichten.

Das geführte Ein- und Ausfahren des Verdecks ermöglicht die sichere und zuverlässige Handhabung durch nur eine Person. Nicht gewollte Klappbewegungen einzelner Gestängeteile werden sicher vermieden.

Nach einer vorteilhaften und konstruktiv einfachen Ausführungsform der Erfindung besteht die Haltevorrichtung aus einem Seil, das mit einem Ende am Abzweigbügel befestigt ist und dessen anderes Ende im Inneren des Hauptbügels mit einer Zugfeder oder einer Spiralfeder verbunden ist.

Bei einer anderen vorzugsweisen Ausbildung der erfindungsgemäßen Lösung ist der Abzweigbügel mit dem Hauptbügel über einen Schwenkmechanismus verbunden.

Dadurch wird das Ein- und Ausfahren des Verdecks erleichtert.

Eine andere konstruktiv einfache und kostengünstige Ausbildung sieht vor, dass das Seil im Inneren des Hauptbügels an einer Zugfeder befestigt ist.

Für die einfache Handhabung des Verdecks ist es notwendig, dass die Zugkraft der Zugfeder und die Länge der Haltevorrichtung derart dimensioniert sind, dass der Abzweigbügel in seiner Ausklappstellung variabel einstellbar ist und im eingeklappten Zustand am Hauptbügel nahezu vollständig anliegt.

Zur Erhöhung der Lebensdauer des Verdecks ist erfindungsgemäß des Weiteren vorgesehen, dass das am Abzweigbügel befestigte Seil aus einem Stahlmaterial besteht und an der Zugfeder im Inneren des Hauptbügels befestigt ist.

Die Erfindung soll nachfolgend anhand eines Ausführungsbeispieles näher erläutert werden. Die zugehörige Zeichnung zeigt dabei in
- Fig. 1: die prinzipielle Darstellung der Gestängeanordnung eines erfindungsgemäßen Bootsverdecks,
- Fig. 2: die prinzipielle Darstellung des zusammengeklappten Bootsverdecks nach Fig. 1,
- Fig. 3: eine Ausführungsform des Bootsgestänges in teilweiser Schnittdarstellung,
- Fig. 4: den vergrößerten Ausschnitt A nach Fig. 3,
- Fig. 5: den vergrößerten Ausschnitt B nach Fig. 3 und
- Fig. 6: den vergrößerten Ausschnitt C nach Fig. 3.

Nach den Fig. 1 und 2 besteht das Verdeck im Wesentlichen aus der Gestängeanordnung 1 und der Verdeckhaut 2. Die Gestängeanordnung 1 besteht aus dem am Bootskörper befestigten Hauptbügel 3, an dem ein großer Abzweigbügel 4, schwenkbar befestigt ist. An beiden Bügeln 3 und 4 sind kurze Abzweigbügel 5 und 6 ebenfalls schwenkbar befestigt.

Die Fig. 3 bis 6 veranschaulichen eine konstruktive Ausführungsform der Haltevorrichtung 7 für den Abzweigbügel 5, die im Wesentlichen im Inneren des rohrförmigen Hauptbügels 3 angeordnet und befestigt ist. Sie besteht aus einer Zugfeder 8, die an einem Ende mittels eines einfachen nietartigen Befestigungselementes 9 fixiert ist. Das andere Ende ist mit dem Stahlseil 10 verbunden, das über eine im Hauptbügel 3 angeordneten Umlenkmechanismus 11 durch einen Durchgang 12 aus dem Hauptbügel 3 ragt und mittels eines Verbindungs- oder Klemmelementes 13 am Abzweigbügel 5 befestigt ist.

In Fig. 3 ist der Abzweigbügel 5 im ausgeklappten Zustand dargestellt. Er ist mittels eines üblichen Schwenkmechanismus 14 mit dem Hauptbügel 3 verbunden. Das Stahlseil 10 und die Zugfeder 8 müssen so dimensioniert sein, dass die Haltevorrichtung 7 variable Stellungen des Abzweigbügels 5 zulässt, ohne zu behindern und dass der Abzweigbügel 5 beim Zusammenlegen des Verdecks in Richtung Hauptbügel 3 gezogen und an diesen angelegt wird. In der Zeichnung nicht dargestellt ist, dass der große Abzweigbügel 4 ebenfalls mit einer Haltevorrichtung 7 ausgestattet ist, um den kurzen Abzweigbügel 6 in seiner Lage zu fixieren, indem dieser beim Zusammenklappen gegen den großen Abzweigbügel 4 gezogen wird.

Wird nun ein Verdeck zusammengelegt oder zusammengeklappt, werden - wie in Fig. 1 durch die Pfeile angedeutet - zunächst die kurzen Abzweigbügel 5, 6 in Richtung großer Abzweigbügel 4 beziehungsweise Hauptbügel 3 nach oben geklappt und an diesen angelegt. Die in Fig. 2 dargestellte Zugfeder 8 entspannt sich, das Stahlseil 10 wird in das Innere des Hauptbügels 3 gezogen. Die Haltevorrichtung 7 hält die Abzweigbügel 5, 6 auch dann in ihrer Lage, wenn der große Abzweigbügel 4 in Richtung Hauptbügel 3 geklappt wird oder der Hauptbügel 3 verschwenkt wird.

Je nach Größe des Verdecks und Ausbildung der Gestängeanordnung können in weiteren Abzweigbügeln ebenfalls Haltevorrichtungen 7 angeordnet sein. Ebenso kann an Stelle der Zugfeder 8 ein elastisches Seil, beispielsweise aus Gummi eingesetzt werden. Andere vorzugsweise Ausführungsformen sind der Einsatz von Spiralfedern anstelle der Zugfeder 8 oder aber die Anordnung einer Torsionsfeder in dem als Drehgelenk ausgebildeten Schwenkmechanismus 14.

### Bezugszeichenliste

- 1: Gestängeanordnung
- 2: Verdeckhaut
- 3: Hauptbügel
- 4: großer Abzweigbügel
- 5: kurzer Abzweigbügel
- 6: kurzer Abzweigbügel
- 7: Haltevorrichtung
- 8: Zugfeder
- 9: nietartiges Befestigungselement
- 10: Stahlseil
- 11: Umlenkmechanismus
- 12: Durchgang
- 13: Verbindungs- oder Klemmelement
- 14: Schwenkmechanismus

## Patentansprüche

1. Gestängeanordnung für verfahrbare Bootsverdecke, bestehend aus wenigstens einem rohrartigen Hauptbügel, an dem wenigstens ein weiterer Abzweigbügel befestigt ist, **dadurch gekennzeichnet, dass** wenigstens der Hauptbügel (3) mindestens eine Haltevorrichtung (7) aufweist, die derart ausgebildet und angeordnet ist, dass sie den Abzweigbügel (5) beim Einklappen gegen den Hauptbügel (3) zieht und dadurch fixiert.

2. Gestängeanordnung nach Anspruch 1, **dadurch gekennzeichnet, dass** die Haltevorrichtung (7) aus einem Seil (10) besteht, das mit einem Ende am Abzweigbügel (5) befestigt ist und dessen anderes Ende im Inneren des Hauptbügels (3) mit einer Zugfeder (8) oder einer Spiralfeder verbunden ist.

3. Gestängeanordnung nach Anspruch 1, **dadurch gekennzeichnet, dass** der Abzweigbügel (5) mit dem Hauptbügel über einen Schwenkmechanismus (14) verbunden ist.

4. Gestängeanordnung nach Anspruch 1, **dadurch gekennzeichnet, dass** das Seil (10) im Inneren des Hauptbügels (3) an einer Zugfeder (8) befestigt ist.

5. Gestängeanordnung nach Anspruch 1 und einem der Ansprüche 2 bis 4, **dadurch gekennzeichnet, dass** die Zugkraft der Zugfeder (8) und die Länge der Haltevorrichtung (7) derart dimensioniert sind, dass der Abzweigbügel (5) in seiner Ausklappstellung variabel einstellbar ist und im eingeklappten Zustand am Hauptbügel (3) nahezu vollständig anliegt.

6. Gestängeanordnung nach Anspruch 1 und einem der Ansprüche 2 bis 5, **dadurch gekennzeichnet, dass** das am Abzweigbügel (5) befestigte Seil (10) aus einem Stahlmaterial besteht.

7. Gestängeanordnung nach Anspruch 1 und einem der Ansprüche 2 bis 5, **dadurch gekennzeichnet, dass** die Zugfeder (8) im Inneren des Hauptbügels (3) befestigt ist.
